# EUROPÄISCHE PATENTSCHRIFT

(11) **EP 0 177 759 B1**
(45) Veröffentlichungstag und Bekanntmachung des Hinweises auf die Patenterteilung: **16.05.1990**
(21) Anmeldenummer: 85111179.9
(22) Anmeldetag: 04.09.1985
(51) Int. Cl.: H01F 15/10, H01F 41/10, H01F 17/04

(54) **Elektronisches Bauteil, insbesondere für eine Chip-Induktivität**
Electronic component, in particular for a chip inductor
Composant électronique, en particulier pour une micro-inductance

(30) Priorität: 13.09.1984 DE 3433692
(43) Veröffentlichungstag der Anmeldung: 16.04.1986
(73) Patentinhaber: SIEMENS AKTIENGESELLSCHAFT, 80333 München (DE)
(72) Erfinder: Marth, Kurt, Dipl.-Phys., D-8400 Regensburg (DE); Müller, Gerhard, D-8411 Adlersberg (DE); Pütz, Jürgen, Dipl.-Ing., D-8400 Regensburg (DE); Schindler, Josef, D-8400 Regensburg (DE)

(56) Entgegenhaltungen:
- DE-A- 2 454 175
- US-A- 3 533 054
- US-A- 3 735 214

## Beschreibung

Die Erfindung betrifft ein elektronisches Bauteil, insbesondere für eine Chip-Induktivität, insbesondere Luftspule und HF-Drossel, mit einem massiven Kemteil mit senkrechter prismatischer Raumform, insbesondere Quader, Würfel oder Zylinder, bestehend aus ferromagnetischen oder elektrisch nichtleitendem Werkstoff, insbesondere Ferrit, Keramik oder Kunststoff, mit einem ein- oder mehrlagig bewickelbaren und gegenüber parallelen Stimenden des Kernteils abgesetzten Wickelraum und mit im Bereich dieser Stirnenden angeordneten Aussparungen zur Aufnahme elektrischer Kontaktelemente.

Chip-Induktivitäten sind im Vergleich zu üblichen bedrahteten Induktivitäten kleiner, mit geringerem Aufwand herstellbar und für den Einsatz für den Bestükkungsautomaten für Leiterplatten geeigneter. Die bekannten Chip-Induktivitäten sind teils in Schichttechnik hergestellt und teils als rechteckige oder zylinderförmige, drahtbewickelte magnetische Kerne, insbesondere Ferritkeme gestaltet.

Zur Fertigung der Chip-Induktivität in Schichttechnik wird ein Träger mit einer Schicht aus magnetischem Werkstoff beschichtet und auf diese Schicht eine zu einer Spule geformte Leiterbahn aufgebracht, wobei je nach gewünschter Induktivität die so gefertigte Teilinduktivität mit weiteren Teilinduktivitäten zu einem Stapel zusammengefaßt wird. Zur Durchkontaktierung der Enden der einzelnen Spulen bzw. Teilinduktivitäten sind zahlreiche hier nicht näher erläuterte Verfahren bekannt.

Diese Chip-Induktivitäten zeichnen sich durch ihre raumsparende Bauweise aus, sind unmittelbar auf gedruckte Leiterplatten auflötbar und erfordem keine zusätzlichen Drähte als Anschlußelemente. Nachteilig ist allerdings ihre durch die Schichttechnik bedingte, aufwendige Herstellung. In der Fertigung unvermeidbare Schichtdicken-Schwankungen der magnetischen Schicht verursachen unerwünschte Schwankungen der L- und Q-Werte der Induktivitäten. Als Werkstoff für die Spulen-Leiterbahnen muß beispielsweise Silber oder eine Silber-Palladium-Legierung verwendet und ein hoher Ohm'scher Widerstand der Leiterbahnen in Kauf genommen werden. Da die Leiterbahnen in die magnetische Schicht eingebettet sind, tritt, verursacht durch den geschlossenen Magnetkreis bereits bei geringen Werten eine magnetische Sättigung ein; die Gleichstrom-Vormagnetisierungseigenschaften der Chip-Induktivität sind folglich verschlechtert. Auch ist die Anzahl der Spulenwindungen nicht beliebig hoch wählbar und damit keine beliebig hohe Induktivität einstellbar.

Eine gleichfalls bekannte Chip-Induktivität besitzt einen rechteckförmigen Ferritkem mit rechteck- oder zylinderförmigem Mittelteil als Wickelträger und einstückig an diesen Träger angeformte Flansche, die gleichfalls rechteckförmigen Querschnitt haben. Die Kontaktierung der Wickelenden erfolgt mittels stimseitig an den Flanschen angeordneter, elektrisch leitender Schichten, auf welche die Wickelenden aufgelötet sind. Der fertige Wickel ist hier in Kunstharz eingebettet, das zusammen mit den Flanschen einen Quader bildet.

Zur Behebung der diesem bekannten Chip-Induktivitätenteil fertigungstechnisch teils elektrisch teils mechanisch anhaftenden Nachteile wurde darüberhinaus eine mit einem Ferrit-Rollenkern ausgerüstete Chip-Induktivität vorgeschlagen. Der bewickelte Rollenkem ist dabei in einen quaderförmigen Verguß eingebettet, gegen dessen eine Stirnflächen die Enden streifenförmiger Anschlußelemente anliegen, die mit ihren anderen Enden mit elektrisch leitenden lötfähigen Schichten der Stimflächen der Rollenkernflansche kontaktiert sind (siehe DE-OS 3225782 A1). Als nachteilig erweist sich bei dieser Ausführung, daß die Anschlußelemente in zwei Bearbeitungsschritten am Spulenkem befestigt werden müssen. Zuerst wird nämlich eine Metallplatte auf den Spulenkörper aufgeklebt und erst anschließend der eigentliche Anschlußstreifen angelötet.

Durch die US - A - 3,585,553 ist schließlich eine Chip-Induktivität mit einem massiven Ferritkernteil mit Quaderform bekannt, die einen einlagig bewickelten, gegen die parallelen Stimenden des Kemteils abgesetzten Wickelraum und im Bereich dieser Stimenden angeordnete Aussparungen zur Herausführung der Wickelenden aufweist. Die Aussparungen sind dabei in Längsrichtung der Chip- Induktivität geführt und die beiderseits hierzu angeordneten Flächen der Stirnenden mit elektrisch leitenden Schichten bedeckt, über welche die Kontaktierung der Wickelenden erfolgt. Diese Chip-Induktivität ist zwar in ihrem Aufbau verhältnismässig einfach; die elektrisch leitenden Kontaktschichten müssen jedoch in komplizierter Weise gefertigt werden.

Der vorliegenden Erfindung liegt die Aufgabe zugrunde, ein elektronisches Bauteil der eingangs genannten Art zu schaffen, das mit nur geringem Aufwand herstellbar ist, zur Fertigung für Chip-Induktivitäten geeignet ist und den Anforderungen bestimmter elektronischer Geräte auch hinsichtlich hoher Resonanzfrequenzen insoweit entgegenkommt, als es z.B. einlagig und trotz geringer Abmessungen mit hohen Windungszahlen bewickelbar ist. Die Anschlußelemente dieses elektronischen Bauteils sollen zusätzlich so beschaffen sein, daß sie sowohl den hohen mechanischen Anforderungen z.B. bei der Montage und auch den bei eventuell auftretender Durchbiegung der Leiterplatten verursachten mechanischen Belastungen genügen.

Zur Lösung dieser Aufgabe sieht die Erfindung bei einem elektronischen Bauteil gemäß Oberbegriff des Patentanspruches vor, daß die Stimflächen dieser Stimenden über ihre gesamte Schmal- oder Breitseite geführte, zueinander parallele, randoffene Aussparungen aufweisen, in denen plättchenförmige Kontaktelemente gehalten sind, die jeweils einen über die Stimenden ragenden, von den randoffenen Aussparungen hinaus, umgebogenen und zum Anwickeln der Wickelenden bestimmten Teil aufweisen.

US-A 3 735 214 weist zwar eine Adapterplatte auf, über deren eine gesamte Seite geführte, randoffene Aussparungen vorhanden sind, die zur Aufnahme von plättchenförmigen Kontaktelementen geeignet sind, jedoch sind die Kontaktelementenden an der Unterseite der Platte, die die Kontaktflächen zur Leiterplatte bilden, nicht umgebogen, sondern das andere Ende dieses Kontaktelements wird zum Anwickeln eines Wickelendes eines separaten induktiven Bauelementes verwendet.

Als randoffene Aussparungen sind z.B. Nuten und Schlitze, insbesondere schwalbenschwanzförmigen Querschnitts geeignet.

Die Kontaktelemente, die in die Aussparungen eingeklebt, eingeklemmt oder fedemd in diesen gehalten sind, ragen mit ihren einen Enden jeweils über die Stimenden hinaus und sind in diesen zum Anwickeln der Wickelenden bestimmten Teilen u-förmig gebogen.

Zur Halterung der Kontaktelemente mit Klemmsitz in den Aussparungen empfiehlt es sich, die Aussparungen und die Kontaktelemente mit ihren in die Aussparungen einschiebbaren Teilen konisch zu gestalten.

Fertigungstechnisch wird die Herstellung dieser elektronischen Bauteile und ihrer Chip-Induktivitäten erheblich vereinfacht, wenn - wie an sich bekannt ist - die Kontaktelemente zunächst als abtrennbare Teile eine Systemträgers ausgebildet,auf diese Kontaktelemente die bewickelten Kemteile aufgesteckt, ihre Wickelenden an die Kontaktelemente angewickelt und - falls erforderlich - die so gefertigte Chip-Induktivität mit Isolierstoff umhüllt wird, der bei bestimmten Schirmungsanforderungen mit Karbonyleisen oder Ferrit versetzt sein kann. Die Auftrennung der mit diesen Chip-Induktivitäten bestückten Systemträger kann vor oder ggf. erst nach der Umhüllung mit Isolierstoff erfolgen.

Die Erfindung wird nachstehend anhand von Ausführungbeispielen näher erläutert.

Die Figur zeigt eine Chip-Induktivität nach der Erfindung in teils geschnittener und perspektivischer Ansicht

Mit 1 ist in Fig. 1 ein massives Kemteil in Quaderform, bezeichnet, das z. B. bei einer Fertigung einer HF-Drossel aus magnetischem Werkstoff, insbesondere Ferrit, oder, falls z. B. eine Luftspule gefertigt werden soll, aus elektrischem nichtleitenden Werkstoff, insbesondere Keramik oder Kunststoff besteht Das Kemteil 1 ist mit einem gegenüber seinen einen parallelen Stimenden 2 abgesetzten Wickelraum ausgebildet, der im gezeigten Ausführungsbeispiel eine einlagige Wicklung 4 trägt. Die Stimflächen der Stimenden 2, 2 weisen zueinander parallele, über die gesamte Schmal- bzw. Breitseite der Stirnflächen geführte randoffene Aussparungen 3, 3 auf, die einen schwalbenschwanzförmigen Querschnitt besitzen.

In diese Aussparungen sind plättchenförmige Kontaktelemente 5 eingeschoben, die zu ihrer erleichterten Einführung an ihren einen Eckkanten 7 abgeschrägt sind. Die Kontaktelemente 5 weisen dabei jeweils einen über die Stimenden 2, 2 ragenden u-förmig gebogenen und zum Anwickeln der Wickelenden 6 bestimmten Teil 8 auf.

Die Kontaktelemente 5 können in die Aussparungen 3 eingeklebt oder durch entsprechende Gestaltung ihrer in den Aussparung geführten Teile federnd in den Aussparungen gehalten sein.

## Patentansprüche

1. Elektronisches Bauteil, insbesondere für eine Chip-Induktivität, insbesondere Luftspule, HF-Drossel, und Übertrager mit einem massiven Kernteil mit senkrechter prismatischer Raumform, insbesondere Quader, Würfel oder Zylinder, bestehend aus ferromagnetischem oder elektrisch nichtleitendem Werkstoff, insbesondere Ferrit, Keramik oder Kunststoff, mit einem ein- oder mehrlagig bewickelbaren und gegenüber parallelen Stimenden des Kernteils abgesetzten Wickelraum und mit im Bereich dieser Stimenden angeordneten Aussparungen zur Aufnahme elektrischer Kontaktelemente, dadurch gekennzeichnet, daß die Stimflächen dieser Stimenden (2, 2) über ihre gesamte Schmal-oder Breitseite geführte, zueinander parallele, randoffene Aussparungen (3, 3) aufweisen, in denen plättchenförmige Kontaktelemente (5) gehalten sind, die jeweils einen über die Stirnenden (2, 2) ragenden von den randoffenen Aussparungen hinaus umgebogenen und zum Anwickeln der Wickelenden bestimmten Teil (8) aufweisen.

2. Elektronisches Bauteil nach Anspruch 1, dadurch gekennzeichnet, daß als Aussparungen (3, 3) Nuten, Schlitze und dergleichen vorgesehen sind.

3. Elektronisches Bauteil nach Anspruch 1, dadurch gekennzeichnet, daß die Aussparungen (3, 3) schwalbenschwanzförmigen Querschnitt aufweisen.

4. Elektronisches Bauteil nach Anspruch 1 und einem der vorhergehenden Ansprüche, dadurch gekennzeichnet, daß die Kontaktelemente (5) in die Aussparungen (3, 3) eingeklebt sind.

5. Elektronisches Bauteil nach Anspruch 1-4, dadurch gekennzeichnet, daß die Kontaktelemente in ihrem in die Aussparungen (3, 3) eingeschobenen Teil federnd gestaltet sind, derart, daß die Kontaktelemente klebstofffrei in den Aussparungen mit schwalbenschwanzförmigen Querschnitt gehalten sind.

6. Elektronisches Bauteil nach Anspruch 1 und einem der vorhergehenden Ansprüche, dadurch gekennzeichnet, daß die Aussparungen (3, 3) und die Kontaktelemente mit ihren in die Aussparungen einschiebbaren Teilen konisch gestaltet sind, derart, daß die Kontaktelemente mit Klemmsitz in den Aussparungen gehalten sind.

7. Elektronisches Bauteil nach Anspruch 1 und einem der vorhergehenden Ansprüche, dadurch gekennzeichnet, daß die Kontaktelemente (5) abtrennbare Teile eines Systemträgers sind.

8. Elektronisches Bauteil nach Anspruch 1 und wenigstens einem der vorhergehenden Ansprüche, dadurch gekennzeichnet, daß das ein- oder mehrlagig gewickelte und mit den Kontaktelementen (5) kontaktierte elektrische Bauteil mit Isolierstoff (11) um- , hüllt ist, derart, daß die über die Aussparungen (3, 3) ragenden Enden (8, 12) der Kontaktelemente mindestens teilweise frei sind.

9. Elektronisches Bauteil nach Anspruch 1 und 9, dadurch gekennzeichnet, daß die isolierstoff - Umhüllung (11) zur Schirmung mit Karbonyleisen oder Ferrit versetzt ist.

## Claims

1. Electronic component, in particular for a chip inductor, in particular air core, RF choke, and transformer having a solid core portion having perpendicular prismatic geometry, in particular parallelepiped, cube or cylinder, consisting of ferromagnetic or electrically non-conductive material, in particular ferrite, ceramic or plastic, with a winding space to be wound in, one or more courses and recessed relative to parallel front ends of the core portion and with cutouts arranged in the region of these front ends for receiving electrical contact elements, characterized in that the front faces of these front ends (2, 2) have mutually parallel marginally open cutouts (3, 3), which are led over the entire narrow or broad side thereof and in which tab-like contact elements (5) are retained, which have in each case a portion (8) which protrudes over the front ends (2, 2), is bent over from the marginally open cutouts, and is intended for winding on the ends of the winding.

2. Electronic component according to Claim 1, characterized in that grooves, slits and the like are provided as cutouts (3, 3).

3. Electronic component according to Claim 1, characterized in that the cutouts (3, 3) have a dovetail-shaped cross-section.

4. Electronic component according to Claim 1 and any of the preceding claims, characterized in that the contact elements (5) are glued into the cutouts (3,3).

5. Electronic component according to Claim 1-4, characterized in that the portion of the contact elements which is inserted into the cutouts (3, 3) is resiliently shaped in such a way that the contact elements are retained without glue in the cutouts with a dovetail, shaped cross-section.

6. Electronic component according to Claim 1 and any of the preceding claims, characterized in that the cutouts (3, 3) and the contact elements and their portions which can be inserted into the cutouts are conically shaped in such a way that the contact elements are retained in the cutouts by a clamping fit.

7. Electronic component according to Claim 1 and any of the preceding claims, characterized in that the contact elements (5) are separable portions of a system support.

8. Electronic component according to Claim 1 and at least one of the preceding claims, characterized in that the electrical component which is wound in one or more courses and contacted with the contact elements (5) is sheathed with insulating material (11) in such a way that the ends (8, 12) of the contact elements protruding over the cutouts (3, 3) are at least partially free.

9. Electronic component according to Claim 1 and 9, characterized in that the sheath of insulating material (11) is mixed with carbonyl iron or ferrite for shielding purpose.

## Revendications

1. Composant électronique, notamment pour une inductance en forme de puce, notamment une bobine sans fer, une bobine d'arrêt à haute fréquence et un transformateur possédant une partie formant noyau massif et une configuration en forme de prisme droit, notamment un parallélépipède, un cube ou un cylindre, réalisé en un matériau ferromagnétique ou non conducteur du point de vue électrique, notamment une ferrite, une céramique ou une matière plastique, comportant un espace de bobinage, dans lequel un enroulement peut être réalisé avec une ou plusieurs couches et qui est décalé par rapport aux faces frontales parallèles de la partie formant noyau, et des évidements situés au voisinage de ces extrémités frontales et servant à recevoir des éléments de contact électriques, caractérisé par le fait que les faces frontales de ces extrémités frontales (2, 2) possèdent des évidements (3, 3), qui sont parallèles entre eux, s'étendent sur toute l'étendue du petit côté ou du grand côté, qui sont ouverts marginalement et dans lesquels sont maintenus des éléments de contact (5) en forme de plaquettes, qui possèdent respectivement une partie, qui fait saillie au-delà des extrémités frontales (2, 2), qui est repliée au-delà des évidements ouverts marginalement et qui est utilisée pour commencer le bobinage des extrémités de l'enroulement.

2. Composant électronique suivant la revendication 1, caractérisé par le fait que des rainures, des fentes et analogues sont prévues en tant qu'évidements (3, 3).

3. Composant électronique suivant la revendication 1, caractérisé par le fait que les évidements (3, 3) possèdent une section transversale en forme de queue d'aronde.

4. Composant électronique suivant la revendication 1 et l'une des revendications précédentes, caractérisé par le fait que les éléments de contact (5) sont collés dans les évidements (3, 3).

5. Composant électronique suivant les revendications 1-4, caractérisé par le fait que la partie des éléments de contact qui est insérée dans les évidements (3, 3), est élastique de sorte que les éléments de contact sont maintenus, sans colle, dans les évidements possédant une section transversale en forme de queue d'aronde.

6. Composant électronique suivant la revendication 1 ou l'une des revendications précédentes, caractérisé par le fait que les évidements (3, 3) et les parties des éléments de contact, pouvant être insérées dans les évidements, possèdent une forme conique telle que les éléments de contact sont maintenus selon un ajustement serré dans les évidements.

7. Composant électronique suivant la revendication 1 et l'une des revendications précédentes, caractérisé par le fait que les éléments de contact (16) sont des parties séparables, d'un support du système.

8. Composant électronique suivant la revendication 1 et au moins l'une des revendications précédentes, caractérisé par le fait que le composant électrique, qui porte un enroulement sur une ou plusieurs couches et qui est raccordé à des éléments de contact (5), est enveloppé par un matériau isolant (11) de manière que les extrémités (8, 12), qui font saillie au-delà des évidements (3, 3) des éléments de contact, sont au moins partiellement dégagées.

9. Composant électronique suivant les revendications 1 et 9, caractérisé par le fait que, pour le blindage, l'enveloppe en matériau isolant (11) est additionnée de fer carbonyle ou de ferrite.
